# EUROPÄISCHE PATENTSCHRIFT

(11) **EP 2 617 945 B1**
(45) Veröffentlichungstag und Bekanntmachung des Hinweises auf die Patenterteilung: **14.03.2018**
(21) Anmeldenummer: 12152073.8
(22) Anmeldetag: 23.01.2012
(51) Int. Cl.: F01D 5/26, F01D 5/30, F01D 25/06

(54) **Rotor für eine Strömungsmaschine sowie Verfahren zu dessen Herstellung**
Rotor for a turbo machine and manufacturing process
Rotor pour une turbomachine et procédé de fabrication

(43) Veröffentlichungstag der Anmeldung: 24.07.2013
(73) Patentinhaber: MTU Aero Engines AG, 80995 München (DE)
(72) Erfinder: Pernleitner, Martin, 85221 Dachau (DE); Dr. Wöhler, Marcus, 82178 Puchheim (DE); Stanka, Rudolf, 84431 Rattenkirchen (DE)

(56) Entgegenhaltungen:
- EP-A2- 0 899 426
- JP-A- 55 078 103
- US-A- 2 271 971
- US-A- 2 781 998
- US-A- 3 014 695
- US-A- 4 084 922
- US-A- 4 676 723

## Beschreibung

Die Erfindung betrifft einen Rotor für eine Strömungsmaschine, insbesondere für ein Flugzeugtriebwerk. Die Erfindung betrifft weiterhin ein Verfahren zum Herstellen eines Schaufelkranzes eines Rotors für eine Strömungsmaschine sowie ein Flugzeugtriebwerk.

Rotoren für Strömungsmaschinen sind in vielfältigen Ausgestaltungen bekannt. Ein gattungsgemäßer Rotor umfasst einen Schaufelkranz, welcher mehrere Rotorschaufeln mit bündig aneinander anliegenden Schaufelplattformen aufweist. Die Schaufelplattformen sind dabei jeweils in radialer Richtung zwischen dem Schaufelblatt und dem Schaufelfuß der einzelnen Rotorschaufeln angeordnet und bilden bei montiertem Rotor eine innere Begrenzung des Strömungspfads durch die Strömungsmaschine. Die Abstimmung des Schwingverhaltens von beschaufelten Rotoren ist dabei von zentraler Bedeutung für die Auslegung einer Strömungsmaschine. Insbesondere bei thermischen Gasturbinen wie Flugzeugtriebwerken, die in unterschiedlichen Drehzahlbereichen betrieben werden, ist die Frequenzverstimmung sehr schwierig. Bekannte Verfahren zur Frequenzverstimmung sehen vor, Rotorschaufeln mit unterschiedlichen Eigenfrequenzen zu versehen. Dies erfolgt üblicherweise über das Hinzufügen oder die Entnahme von Massen. Hierzu werden, wie beispielsweise in der DE 10 2007 014 886 A1 beschrieben, in die Schaufelblätter der Rotorschaufeln Bohrungen oder Taschen eingebracht, welche anschließend mit einem andersartigen Zusatzmaterial aufgefüllt werden. Alternativ ist es aus der WO 03/062606 A1 bekannt, dass das Zusatzmaterial als eine Beschichtung auf der Druckseite und/oder der Saugseite der Rotorschaufel im Bereich der Schaufelspitze des Schaufelblatts aufgetragen wird, um unterschiedlich ausgebildete Rotorschaufeln mit dementsprechend unterschiedlichen Eigenschwingungen zu erhalten.

Die US 2 271 971 A offenbart einen Rotor für eine Turbine, bei welchem eine Mehrzahl an Schaufeln an einem Rotorgrundkörper befestigt werden. Die Schaufeln sind mit einseitig gezahnten Schaufelfüßen versehen, wobei die Schaufelfüße von benachbarten Schaufeln paarweise spiegelbildlich zueinander ausgebildet sind. Der Rotorgrundkörper weist korrespondierende Anschlussstrukturen auf, in welchen die Schaufeln nebeneinander angeordnet werden, um einen Schaufelkranz zu bilden.

Die US 2 781 998 A offenbart einen beschaufelten Rotor für Turbinen oder Kompressoren. Ein Teil der Rotorschaufeln ist dabei integral mit dem Rotorgrundkörper ausgebildet, während die verbleibenden Rotorschaufeln separat hergestellt und in entsprechende Aufnahmen des Rotorgrundkörpers eingeschoben werden. Dabei kann vorgesehen sein, dass jeweils zwei separater Rotorschaufeln mit spiegelbildlichen Schaufelfüßen versehen und gemeinsam in eine entsprechende Aufnahme des Rotorgrundkörpers geschoben werden.

Diese bekannten Arten der Frequenzverstimmung sind jedoch fertigungstechnisch aufwendig und vergleichsweise teuer. Darüber hinaus kann nicht zuverlässig ausgeschlossen werden, dass zwei identisch ausgebildete Rotorschaufeln mit identischem Schwingungsverhalten nebeneinander angeordnet werden.

Aufgabe der vorliegenden Erfindung ist es, einen gattungsgemäßen Rotor zu schaffen, welcher ein gewünschtes Schwingungsverhalten aufweist und dabei einfacher und prozesssicherer herstellbar ist. Eine weitere Aufgabe der Erfindung ist es, ein Verfahren zum Herstellen eines Schaufelkranzes eines Rotors für eine Strömungsmaschine zu schaffen, welches eine einfachere und prozesssicherere Herstellung eines Rotors mit einem gewünschten Schwingungsverhalten ermöglicht. Schließlich ist es Aufgabe der Erfindung, ein Flugzeugtriebwerk mit einem derartigen Rotor zu schaffen.

Die Aufgaben werden erfindungsgemäß durch einen Rotor mit den Merkmalen des Patentanspruchs 1, durch ein Verfahren gemäß Patentanspruch 8 sowie durch ein Flugzeugtriebwerk mit den Merkmalen des Patentanspruchs 12 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Rotors als vorteilhafte Ausgestaltungen des Verfahrens und umgekehrt anzusehen sind.

Ein Rotor für eine Strömungsmaschine, welcher ein gewünschtes Schwingungsverhalten aufweist und dabei einfacher und prozesssicherer herstellbar ist, ist erfindungsgemäß dadurch geschaffen, dass der Schaufelkranz wenigstens zwei Gruppen von unterschiedlich ausgebildeten Rotorschaufeln umfasst, wobei jeder Gruppe von Rotorschaufeln Schaufelplattformen zugeordnet sind, welche jeweils mit einer komplementären Schaufelplattform wenigstens einer anderen Gruppe von Rotorschaufeln und nicht mit einer Schaufelplattform derselben Gruppe von Rotorschaufeln bündig in Anlage bringbar sind. Jede Schaufelplattform einer ersten Gruppe von Rotorschaufeln weist wenigstens eine randständige Vertiefung auf, in welcher eine komplementäre randständige Erhebung einer benachbarten Schaufelplattform einer zugeordneten zweiten Gruppe von Rotorschaufeln formschlüssig angeordnet ist. Hierdurch ist ein konstruktiv besonders einfacher Vertauschschutz gegeben. Darüber hinaus ist es bei entsprechender Ausgestaltung der Vertiefung und der zugeordneten Erhebung besonders einfach möglich, benachbarte Rotorschaufeln miteinander zu "verhaken", wodurch neben dem Vertauschschutz zusätzlich auch die mechanische Stabilität des Rotors unter wechselnden Betriebsbedingungen, beispielsweise unter wechselnden Betriebstemperaturen und -drücken, vorteilhaft verbessert wird. Mit anderen Worten ist es erfindungsgemäß vorgesehen, dass die Rotorschaufeln, aus denen der Schaufelkranz des Rotors besteht, derart ausgebildet sind, dass zwei gleiche Rotorschaufeln, die dementsprechend zu derselben Gruppe bzw. demselben Rotorschaufeltyp gehören und gleiche Schaufelplattformen aufweisen, nicht bündig nebeneinander einbaubar sind, da die Schaufelplattformen im Fall einer Fehlanordnung nicht bündig aneinander anlegbar wären und somit stets eine Lücke zwischen den identisch ausgebildeten Schaufelplattformen der Rotorschaufeln einer einzelnen Gruppe bestehen bliebe. Aufgrund des daraus resultierenden Bauraummehrbedarfs könnte der Schaufelkranz zudem nicht mehr geschlossen werden. Mit Hilfe der erfindungsgemäßen Ausgestaltung der Rotorschaufeln können statt dessen nur solche Rotorschaufeln bündig nebeneinander angeordnet werden, die zu unterschiedlichen Gruppen gehören und deren Schaufelplattformen sich einerseits geometrisch voneinander unterscheiden und andererseits komplementär zueinander ausgebildet sind. In einfachster Ausgestaltung der Erfindung werden somit lediglich zwei unterschiedliche Gruppen von Rotorschaufeln benötigt. Grundsätzlich können aber natürlich auch drei oder mehr Gruppen unterschiedliche ausgebildeter Rotorschaufeln verwendet werden, wobei grundsätzlich gilt, dass zumindest Schaufelplattformen derselben Gruppe von Rotorschaufeln aufgrund ihrer gruppenspezifischen Ausgestaltung nicht bündig miteinander in Anlage bringbar sind. Hierdurch ist erfindungsgemäß ein integraler Vertauschschutz im Bereich der Nabenplattform des Rotors geschaffen, durch welchen es zuverlässig verunmöglicht ist, zwei gleich ausgebildete Rotorschaufeln mit entsprechend gleichem Schwingungsverhalten bündig nebeneinander anzuordnen und zum Schaufelkranz zu fügen. Zusätzliche Bauteile zur Sicherstellung der Verwechslungssicherheit sind hierzu nicht erforderlich, so dass das Gewicht des Rotors vorteilhafter Weise nicht nachteilig beeinflusst wird. Die Erfindung ermöglicht daher auf konstruktiv einfache und kostengünstige Weise die prozesssichere Herstellung eines Rotors mit einer gewünschten Frequenzverstimmung (Detuning), bei welchem zuverlässig ausgeschlossen ist, dass versehentlich zwei gleiche Rotorschaufeln nebeneinander angeordnet ist.

Weitere Vorteile ergeben sich, indem die Vertiefung und/oder die Erhebung der betreffenden Schaufelplattform mit Hilfe eines Trennverfahrens, insbesondere durch Fräsen und/oder Schleifen, in die betreffende Schaufelplattform eingebracht ist. Dies ermöglicht weitere Kostensenkungen, da zunächst Rotorschaufeln mit identisch ausgebildeten Schaufelplattformen hergestellt werden können. Die entsprechenden Vertiefungen und Erhebungen können dann anschließend durch das Trennverfahren in die Schaufelplattformen eingebracht werden. Dies erlaubt es auch, zunächst herkömmliche Rotorschaufeln mit einheitlich ausgebildeten Schaufelplattformen bereitzustellen und anschließend im Sinne der vorliegenden Erfindung nachzubearbeiten, wodurch weitere Kostensenkungen sowohl bei der Herstellung als auch bei der Reparatur und Überholung entsprechender Rotoren realisiert werden. Zudem kann die Erfindung hierdurch auch auf bereits bestehende Rotoren bzw. Rotorschaufeln angewendet werden. Alternativ oder zusätzlich kann aber natürlich auch vorgesehen sein, dass die wenigstens zwei unterschiedlichen Gruppen von Rotorschaufeln durch abweichende Herstellungsverfahren, beispielsweise durch Urformen und/oder Fügen, hergestellt werden.

In einer weiteren vorteilhaften Ausgestaltung der Erfindung ist vorgesehen, dass jede Schaufelplattform der ersten Gruppe von Rotorschaufeln eine randständige Vertiefung sowie eine gegenüberliegende randständige Erhebung und jede Schaufelplattform der zweiten Gruppe von Rotorschaufeln eine zur Vertiefung der Schaufelplattform der ersten Gruppe komplementäre randständige Erhebung und eine zur Erhebung der Schaufelplattform der ersten Gruppe komplementäre randständige Vertiefung aufweist. Auf diese Weise können einander benachbarte Schaufelplattformen an ihren gegenüberliegenden Randbereichen miteinander verhakt werden, wodurch eine mechanisch besonders stabile Anbindung der einzelnen Rotorschaufeln unter gleichzeitiger Sicherstellung des Vertauschschutzes erzielt wird.

In einer weiteren vorteilhaften Ausgestaltung der Erfindung ist vorgesehen, dass die Vertiefungen und die komplementären Erhebungen im Bereich seitlicher Kontaktflächen der Rotorschaufeln ausgebildet sind, wobei die Erhebungen formschlüssig in den zugeordneten Vertiefungen angeordnet sind. Dies stellt eine konstruktiv einfache Möglichkeit dar, um benachbarte Rotorschaufeln über eine Art Nut-Feder-Verbindung mechanisch stabil miteinander zu verbinden.

Eine besonders wirksame Frequenzverstimmung des Rotors wird in weiterer Ausgestaltung der Erfindung dadurch erzielt, dass die wenigstens zwei Gruppen von Rotorschaufeln unterschiedliche Schaufelblattgeometrien aufweisen. Mit anderen Worten ist es erfindungsgemäß vorgesehen, dass jede Gruppe von Rotorschaufeln mit einem zugeordneten und gruppenspezifisch ausgebildeten Schaufelblatttyp versehen ist, wobei sich die Schaufelblatttypen unterschiedlicher Gruppen von Rotorschaufeln voneinander unterscheiden. Unter Rotorschaufeln mit unterschiedlichen Schaufelblattgeometrien sind dabei auch Rotorschaufeln zu verstehen, deren Schaufelblätter für sich genommen dieselbe Geometrie besitzen, sich aber im Hinblick auf ihre relative Anordnung bezüglich der Schaufelplattform unterschieden. Dabei kann beispielsweise vorgesehen sein, dass sich die Schaufelblätter unterschiedlicher Gruppen auch im Hinblick auf ihr Material, ihre Beschichtung oder eine beliebige Kombination dieser Merkmale voneinander unterschieden. Dies ermöglicht eine besonders wirksame Frequenzverstimmung des Rotors, da auf diese Weise in Verbindung mit den gruppenspezifisch ausgebildeten Schaufelplattformen niemals zwei Rotorschaufeln mit identischen Schaufelblättern bündig nebeneinander eingebaut werden können. Umgekehrt ist es jedoch vorteilhafter Weise nicht erforderlich, jedes einzelne Schaufelblatt des Rotors individuell auszugestalten, um eine ausreichende Frequenzverstimmung zu erzielen.

Weitere Vorteile ergeben sich, indem die wenigstens zwei Gruppen von Rotorschaufeln Schaufelplattformen mit miteinander korrespondierenden seitlichen Anlageflächen aufweisen. Dies stellt eine konstruktiv besonders einfache Möglichkeit dar, um einen integralen Vertauschschutz zu schaffen und benachbarte Rotorschaufeln möglichst großflächig miteinander in Anlage zu bringen.

Weitere Vorteile ergeben sich, indem die Anlageflächen schräg und/oder gewellt und/oder gezackt und/oder unregelmäßig ausgebildet sind. Beispielsweise können die Anlageflächen miteinander korrespondierende Keilflächen bilden, wodurch neben einem integralen Vertauschschutz auch eine erhöhte Reibung zwischen den Rotorschaufeln und damit eine mechanisch besonders stabile Anbindung von benachbarten Rotorschaufeln erzielt wird. Die Ausgestaltung der Anlageflächen ist aber grundsätzlich nicht auf bestimmte Geometrien beschränkt. Es ist bei der geometrischen Auslegung der korrespondierenden Anlageflächen lediglich darauf zu achten, dass die Anlageflächen einer Gruppe von Rotorschaufeln nur mit den korrespondierenden Anlageflächen einer weiteren Gruppe von Rotorschaufeln aber nicht mit Anlageflächen derselben Gruppe von Rotorschaufeln bündig in Anlage bringbar sind.

Ein weiterer Aspekt der Erfindung betrifft ein Verfahren zum Herstellen eines Schaufelkranzes eines Rotors für eine Strömungsmaschine, insbesondere für ein Flugzeugtriebwerk, umfassend zumindest die Schritte a) Bereitstellen von wenigstens zwei Gruppen unterschiedlich ausgebildeter Rotorschaufeln, wobei jeder Gruppe von Rotorschaufeln Schaufelplattformen zugeordnet sind, welche jeweils mit einer komplementären Schaufelplattform wenigstens einer anderen Gruppe von Rotorschaufeln und nicht mit einer Schaufelplattform derselben Gruppe von Rotorschaufeln bündig in Anlage bringbar sind, und b) Anordnen der Rotorschaufeln in Form des Schaufelkranzes, wobei jeweils zueinander komplementäre Schaufelplattformen der wenigstens zwei Gruppen von Rotorschaufeln bündig miteinander in Anlage gebracht werden. Erfindungsgemäß ist vorgesehen, dass jede Schaufelplattform einer ersten Gruppe von Rotorschaufeln wenigstens eine randständige Vertiefung aufweist, in welcher eine komplementäre randständige Erhebung einer benachbarten Schaufelplattform einer zugeordneten zweiten Gruppe von Rotorschaufeln formschlüssig angeordnet wird. Hierdurch ist ein konstruktiv besonders einfacher Vertauschschutz gegeben. Darüber hinaus ist es bei entsprechender Ausgestaltung der Vertiefung und der zugeordneten Erhebung besonders einfach möglich, benachbarte Rotorschaufeln miteinander zu "verhaken", wodurch neben dem Vertauschschutz zusätzlich auch die mechanische Stabilität des Rotors unter wechselnden Betriebsbedingungen, beispielsweise unter wechselnden Betriebstemperaturen und -drücken, vorteilhaft verbessert wird. Auf diese Weise ist eine einfachere und proxesssicherere Herstellung eines Rotors mit einem gewünschten Schwingungsverhalten ermöglicht, da auf konstruktiv einfache Weise sichergestellt ist, dass niemals zwei identisch ausgebildete Rotorschaufeln mit dementsprechend gleichem Schwingungsverhalten bündig nebeneinander angeordnet werden können. Hierdurch ist erfindungsgemäß ein integraler Vertauschschutz an der Nabenplattform des Rotors geschaffen. Zusätzliche Bauteile zur Sicherstellung der Verwechslungssicherheit sind vorteilhafter Weise nicht erforderlich, so dass das Gewicht des Rotors nicht nachteilig beeinflusst wird. Das erfindungsgemäße Verfahren ermöglicht daher auf konstruktiv einfache und kostengünstig Weise die besonders prozesssichere Herstellung eines Schaufelkranzes bzw. eines mit einem derartigen Schaufelkranz versehenen Rotors mit einer gewünschten Frequenzverstimmung (Detuning). Weitere Merkmale und deren Vorteile sind den vorhergehenden Beschreibungen zu entnehmen.

In einer vorteilhaften Ausgestaltung der Erfindung ist vorgesehen, dass in Schritt b) abwechselnd Schaufelplattformen einer ersten Gruppe von Rotorschaufeln und Schaufelplattformen einer zweiten Gruppe von Rotorschaufeln miteinander in Anlage gebracht werden. Auf diese Weise werden lediglich zwei unterschiedliche Typen von Rotorschaufeln mit komplementär zueinander ausgebildeten Gruppen von Schaufelplattformen benötigt, so dass der Schaufelkranz besonders schnell und prozesssicher mit einer gewünschten Frequenzverstimmung hergestellt werden kann.

Eine mechanisch besonders stabile Anbindung des Schaufelkranzes an den Rotor ist in weiterer Ausgestaltung dadurch ermöglicht, dass Schaufelfüße der Rotorschaufeln in Schritt b) in einer komplementären Nut eines Rotorgrundkörpers angeordnet und festgelegt werden. Die Schaufelfüße der einzelnen Rotorschaufeln können dabei grundsätzlich identisch, das heißt gruppenunabhängig, ausgebildet sein. Alternativ kann jedoch auch vorgesehen sein, dass die Rotorschaufein gruppenspezifisch ausgebildete Schaufelfüße aufweisen.

Weitere Vorteile ergeben sich, indem in Schritt a) wenigstens zwei Gruppen von Rotorschaufeln mit unterschiedlichen Schaufelblattgeometrien bereitgestellt werden. Mit anderen Worten ist es erfindungsgemäß vorgesehen, dass Rotorschaufeln verwendet werden, welche gruppenspezifisch ausgebildete Schaufelblatttypen aufweisen, wobei sich die Schaufelblatttypen unterschiedlicher Gruppen von Rotorschaufeln voneinander unterscheiden. Dabei kann beispielsweise vorgesehen sein, dass sich die Schaufelblätter unterschiedlicher Gruppen zusätzlich im Hinblick auf ihr Material, ihre Beschichtung oder eine beliebige Kombination dieser Merkmale voneinander unterschieden. Dies ermöglicht eine besonders wirksame Frequenzverstimmung des Rotors, da auf diese Weise in Verbindung mit den gruppenspezifisch ausgebildeten Schaufelplattformen niemals zwei identisch ausgebildete Schaufelblätter bündig nebeneinander eingebaut werden können. Umgekehrt ist es jedoch vorteilhafter Weise nicht erforderlich, jedes einzelne Schaufelblatt des Rotors individuell auszugestalten, um eine ausreichende Frequenzverstimmung zu erzielen.

Ein weiterer Aspekt der Erfindung betrifft ein Flugzeugtriebwerk, wobei erfindungsgemäß vorgesehen ist, dass dieses einen Rotor nach einem der vorhergehenden Ausführungsbeispiele und/oder einen Schaufelkranz, welcher mittels eines Verfahrens nach einem der vorhergehenden Ausführungsbeispiele hergestellt ist, umfasst. Die sich hieraus ergebenden Merkmale und deren Vorteile sind den vorstehenden Beschreibungen zu entnehmen.

Weitere Merkmale der Erfindung ergeben sich aus den Ansprüchen, dem Ausführungsbeispiel sowie anhand der Zeichnung. Die vorstehend in der Beschreibung genannten Merkmale und Merkmalskombinationen sowie die nachfolgend im Ausführungsbeispiel genannten Merkmale und Merkmalskombinationen sind nicht nur in der jeweils angegebenen Kombination, sondern auch in anderen Kombinationen verwendbar, ohne den Rahmen der Erfindung zu verlassen. Dabei zeigt:
Fig. 1 eine schematische Aufsicht von zwei bündig aneinander anliegenden Rotorschaufeln; und
Fig. 2 eine schematische Frontalansicht von zwei alternativ ausgebildeten Rotorschaufeln.

Fig. 1 zeigt eine schematische Aufsicht von zwei bündig aneinander angelegten Rotorschaufeln 10a, 10b während der Herstellung eines Schaufelkranzes (nicht abgebildet) eines Rotors für ein Flugzeugtriebwerk. Von den Rotorschaufeln 10a, 10b sind die geschnitten dargestellten Schaufelblätter 12a, 12b erkennbar, welche mit Schaufelplattformen 14a, 14b der Rotorschaufeln 10a, 10b verbunden sind und sich in an sich bekannter Weise von den Schaufelplattformen 14a, 14b aus radial nach oben erstrecken. Radial unterhalb der Schaufelplattformen 14a, 14b umfassen die Rotorschaufeln 10a, 10b jeweilige Schaufelfüße 16a, 16b (s. Fig. 2), über welche in ebenfalls an sich bekannter Weise die Anbindung der Rotorschaufeln 10a, 10b an einen Rotorgrundkörper des Rotors erfolgt. Man erkennt, dass die beiden Rotorschaufeln 10a, 10b unterschiedlich ausgebildete Schaufelplattformen 14a, 14b umfassen und zu zwei unterschiedlichen Gruppen gehören. Die Schaufelplattformen 14a, 14b der beiden Gruppen von Rotorschaufeln 10a, 10b liegen bündig aneinander an und bilden im fertig montierten Schaufelkranz bzw. im fertigen Rotor ein durchgehendes, radial inneres Deckband, welches im zugeordneten Flugzeugtriebwerk den Strömungspfad begrenzt.

Weiterhin sind auch die Schaufelblätter 12a, 12b gruppenspezifisch ausgebildet, wobei Schaufelblätter 12a bzw. 12b derselben Gruppe eine identische Schaufelblattgeometrie und Schaufelblätter 12a, 12b unterschiedlicher Gruppen unterschiedliche Schaufelblattgeometrien aufweisen. Die zur ersten Gruppe von Rotorschaufeln 10a gehörende Schaufelplattform 14a ist dabei derart ausgebildet, dass sie mit der zur zweiten Gruppe von Rotorschaufeln 10b gehörenden und komplementär zur Schaufelplattform 14a ausgebildeten Schaufelplattform 14b bündig in Anlage gebracht ist. Zu diesem Zweck weist die Schaufelplattform 14a der ersten Gruppe im Bereich I eine bezüglich der strichpunktierten Teilungsebene A randständige Vertiefung und im gegenüberliegenden Bereich II eine bezüglich der strichpunktierten Teilungsebene A randständige Erhebung auf. Die korrespondierende Schaufelplattform 14b der zweiten Gruppe weist dementsprechend im Bereich I eine zur Vertiefung der Schaufelplattform 14a komplementäre randständige Erhebung und im Bereich II eine zur Erhebung der Schaufelplattform 14a komplementäre randständige Vertiefung auf.

Man erkennt, dass die Teilungsebene A dabei die theoretische Teilungsebene zwischen zwei herkömmlichen ausgebildeten Rotorschaufeln kennzeichnet, deren Schaufelplattformen durchgängig ebene Anlageflächen aufweisen und somit nicht vertauschsicher anordenbar sind. Zur Herstellung der unterschiedlichen Rotorschaufeln 10a, 10b, das heißt der Rotorschaufeln 10a der ersten Gruppe und der Rotorschaufeln 10b der zweiten Gruppe, kann es vorgesehen sein, dass zunächst Rotorschaufeln mit identisch ausgebildeten Schaufelplattformen bereitgestellt und die Vertiefungen und Erhebungen anschließend durch eine entsprechende Fräsbehandlung der Schaufelplattformen 14a, 14b erzeugt werden.

Aus Fig. 1 wird weiterhin deutlich, dass die Schaufelplattform 14a der ersten Gruppe von Rotorschaufeln 10a nicht bündig an eine weitere Schaufelplattform 14a der ersten Gruppe, sondern nur an die zur zweiten Gruppe von Rotorschaufeln 10b gehörende Schaufelplattform 14b anlegbar ist. Entsprechend kann auch die zur zweiten Gruppe von Rotorschaufeln 10b gehörende Schaufelplattform 14b nur bündig an die zur ersten Gruppe gehörende Schaufelplattform 14a, aber nicht bündig an eine weitere Schaufelplattform 14b der zweiten Gruppe angelegt werden. Somit können nie zwei gleiche Rotorschaufeln 10a-10a bzw. 10b-10b derselben Gruppe mit identischen Schaufelplattformen 14a-14a bzw. 14b-14b bündig nebeneinander verbaut werden. Zur Ausbildung eines Schaufelkranzes werden statt dessen abwechselnd Schaufelplattformen 14a von Rotorschaufeln 10a der ersten Gruppe und Schaufelplattformen 14b von Rotorschaufeln 10b der zweiten Gruppe aneinander angelegt. Gleichzeitig ist es aufgrund der gruppenspezifischen Ausgestaltungen der Schaufelplattformen 14a, 14b stets sichergestellt, dass niemals zwei identische Schaufelblätter 12a-12a bzw. 12b-12b bündig nebeneinander angeordnet werden können. Hierdurch wird prozesssicher eine besonders wirksame Frequenzverstimmung des fertigen Schaufelkranzes und damit des fertig montierten Rotors erzielt.

Aufgrund des integralen Verwechslungsschutzes der gruppenspezifisch ausgebildeten Rotorschaufeln 10a, 10b, welcher umgangssprachlich auch als "foolproof design" bezeichnet wird, ist es dabei ohne die Notwendigkeit zusätzlicher Bauteile zuverlässig ausgeschlossen, dass zwei identisch ausgebildete Rotorschaufeln 10a-10a bzw. 10b-10b, das heißt Rotorschaufeln derselben Gruppe, aneinander angelegt werden, da in diesem Fall stets eine offensichtliche Lücke zwischen benachbarten Schaufelplattformen 14a-14a bzw. 14b-14b verbleiben würde. Der Schaufelkranz könnte dann aufgrund des daraus resultierenden Bauraummehrbedarfs nicht mehr geschlossen werden. Grundsätzlich kann es auch vorgesehen sein, dass ein oder mehrere weitere Gruppen von unterschiedlich ausgebildeten Rotorschaufeln mit gruppenspezifisch ausgebildeten Schaufelplattformen verwendet werden, wobei die Schaufelplattformen stets derart auszubilden sind, dass sie nicht bündig an Schaufelplattformen von Rotorschaufeln derselben Gruppe, aber bündig an Schaufelplattformen von Rotorschaufeln wenigstens einer anderen Gruppe anlegbar sind.

Alternativ oder zusätzlich zu den gezeigten Vertiefungen und Erhebungen kann vorgesehen sein, dass die Vertiefungen und Erhebungen in seitlichen Kontakt- bzw. Anlageflächen der Schaufelplattformen 14a, 14b der Rotorschaufeln 10a, 10b ausgebildet sind und eine Art Nut-Feder-Verbindung bilden. Ein konstruktiv besonders einfacher Vertauschschutz kann beispielsweise dadurch erzielt werden, dass die erste Gruppe von Rotorschaufeln 10a beidseitige Erhebungen (Federn) und die zweite Gruppe von Rotorschaufeln 10b beidseitige Vertiefungen (Nuten) aufweist.

Fig. 2 zeigt eine schematische Frontalansicht von zwei alternativ ausgebildeten Rotorschaufeln 10a, 10b während der Herstellung eines Schaufelkranzes (nicht abgebildet) eines Rotors für ein Flugzeugtriebwerk. Von den Rotorschaufeln 10a, 10b sind die teilgeschnitten dargestellten Schaufelblätter 12a, 12b erkennbar, welche mit Schaufelplattformen 14a, 14b der Rotorschaufeln 10a, 10b verbunden sind und sich von den Schaufelplattformen 14a, 14b aus radial nach oben erstrecken. Radial unterhalb der Schaufelplattformen 14a, 14b umfassen die Rotorschaufeln 10a, 10b jeweilige Schaufelfüße 16a, 16b, über welche die Anbindung der Rotorschaufeln 10a, 10b an einen Rotorgrundkörper des Rotors erfolgt. Die Schaufelplattformen 14a, 14b weisen miteinander korrespondierende seitliche Anlageflächen III auf. Man erkennt, dass die Anlageflächen III schräg bzw. keilförmig bezüglich der entlang der Rotationsachse des Rotors verlaufenden Teilungsebene A ausgebildet sind, so dass die Schaufelplattform 14a der ersten Gruppe nur mit der Schaufelplattform 14b der zweiten Gruppe, nicht jedoch mit einer weiteren Schaufelplattform 14a der ersten Gruppe bündig in Anlage bringbar ist. Die Schaufelplattformen 14a, 14b der beiden Gruppen von Rotorschaufeln 10a, 10b bilden analog zum vorhergehenden Ausführungsbeispiel im fertig montierten Schaufelkranz bzw. im fertigen Rotor ein durchgehendes, radial inneres Deckband, welches im zugeordneten Flugzeugtriebwerk den Strömungspfad begrenzt. Die keilförmige Ausgestaltung der Anlageflächen bewirkt je nach Winkel des Keiles eine erhöhte Reibung zwischen den Anlageflächen III. Es ist jedoch zu betonen, dass die Anlageflächen III einen grundsätzlich beliebigen Konturverlauf aufweisen und beispielsweise gewellt und/oder gezackt ausgebildet sein können oder sonstige geeigneten Erhebungen/Vertiefungen aufweisen können. Wichtig ist lediglich, dass die Anlageflächen III der ersten Gruppe von Rotorschaufeln 10a nur mit korrespondierenden Anlageflächen III der zweiten (oder einer weiteren) Gruppe von Rotorschaufeln 10b, aber nicht mit Anlageflächen III der ersten Gruppe von Rotorschaufeln 10a bündig in Anlage bringbar sind.

## Patentansprüche

1. Rotor für eine Strömungsmaschine, insbesondere für ein Flugzeugtriebwerk, mit einem Schaufelkranz, welcher mehrere unterschiedlich ausgebildete Rotorschaufeln (10a, 10b) mit bündig aneinander anliegenden Schaufelplattformen (14a, 14b) umfasst, wobei der Schaufelkranz wenigstens zwei Gruppen von unterschiedlich ausgebildeten Rotorschaufeln (10a, 10b) umfasst, wobei jeder Gruppe von Rotorschaufeln (10a, 10b) Schaufelplattformen (14a, 14b) zugeordnet sind, welche jeweils mit einer komplementären Schaufelplattform (14a, 14b) wenigstens einer anderen Gruppe von Rotorschaufeln (10a, 10b) und nicht mit einer Schaufelplattform (14a, 14b) derselben Gruppe von Rotorschaufeln (10a, 10b) bündig in Anlage bringbar sind, **dadurch gekennzeichnet, dass** jede Schaufelplattform (14a) einer ersten Gruppe von Rotarschaufeln (10a) wenigstens eine randständige Vertiefung aufweist, in welcher eine komplementäre randständige Erhebung einer benachbarten Schaufelplattform (14b) einer zugeordneten zweiten Gruppe von Rotorschaufeln (10b) formschlüssig angeordnet ist.

2. Rotor nach Anspruch 1, **dadurch gekennzeichnet, dass** die Vertiefung und/oder die Erhebung der betreffenden Schaufelplattform (14a, 14b) mit Hilfe eines Trennverfahrens, insbesondere durch Fräsen und/oder Schleifen, in die betreffende Schaufelplattform (14a, 14b) eingebracht ist.

3. Rotor nach Anspruch 2, **dadurch gekennzeichnet, dass** jede Schaufelplattform (14a) der ersten Gruppe von Rotorschaufeln (10a) eine randständige Vertiefung sowie eine gegenüberliegende randständige Erhebung und jede Schaufelplattform (14b) der zweiten Gruppe von Rotorschaufeln (10b) eine zur Vertiefung der Schaufelplattform (14a) der ersten Gruppe komplementäre randständige Erhebung und eine zur Erhebung der Schaufelplattform (14a) der ersten Gruppe komplementäre randständige Vertiefung aufweist.

4. Rotor nach einem der Ansprüche 1, bis 3, **dadurch gekennzeichnet, dass** die Vertiefungen und die komplementären Erhebungen im Bereich seitlicher Kontaktflächen der Rotorschaufeln (10a, 10b) ausgebildet sind, wobei die Erhebungen formschlüssig in den zugeordneten Vertiefungen angeordnet sind.

5. Rotor nach einem der Ansprüche 1 bis 4, **dadurch gekennzeichnet, dass** die wenigstens zwei Gruppen von Rotorschaufeln (10a, 10b) unterschiedliche Schaufelblattgeometrien aufweisen.

6. Rotor nach einem der Ansprüche 1 bis 5, **dadurch gekennzeichnet, dass** die wenigstens zwei Gruppen von Rotorschaufeln (10a, 10b) Schaufelplattformen (14a, 14b) mit miteinander korrespondierenden seitlichen Anlageflächen (III) aufweisen.

7. Rotor nach Anspruch 6, **dadurch gekennzeichnet, dass** die Anlageflächen (III) schräg und/oder gewellt und/oder gezackt und/oder unregelmäßig ausgebildet sind.

8. Verfahren zum Herstellen eines Schaufelkranzes eines Rotors für eine Strömungsmaschine, insbesondere für ein Flugzeugtriebwerk, folgende Schritte umfassend:
a) Bereitstellen von wenigstens zwei Gruppen unterschiedlich ausgebildeter Rotorschaufeln (10a, 10b), wobei jeder Gruppe von Rotorschaufeln (10a, 10b) Schaufelplattformen (14a, 14b) zugeordnet sind, welche jeweils mit einer komplementären Schaufelplattform (14a, 14b) wenigstens einer anderen Gruppe von Rotorschaufeln (10a, 10b) und nicht mit einer Schaufelplattform (14a, 14b) derselben Gruppe von Rotorschaufeln (10a, 10b] bündig in Anlage bringbar sind; und
b) Anordnen der Rotorschaufeln (10a, 10b) in Form des Schaufelkranzes, wobei jeweils zueinander komplementäre Schaufelplattformen (14a, 14b) der wenigstens zwei Gruppen von Rotorschaufeln (10a, 10b) bündig miteinander in Anlage gebracht werden,
**dadurch gekennzeichnet, dass**
jede Schaufelplattform (14a) einer ersten Gruppe von Rotorschaufeln (10a) wenigstens eine randständige Vertiefung aufweist, in welcher eine komplementäre randständige Erhebung einer benachbarten Schaufelplattform (14b) einer zugeordneten zweiten Gruppe von Rotorschaufeln (10b) formschlüssig angeordnet wird.

9. Verfahren nach Anspruch 8, **dadurch gekennzeichnet, dass** in Schritt b) abwechselnd Schaufelplattformen (14a) einer ersten Gruppe von Rotorschaufeln (10a) und Schaufelplattformen (14b) einer zweiten Gruppe von Rotorschaufeln (10b) miteinander in Anlage gebracht werden.

10. Verfahren nach Anspruch 8 oder 9, **dadurch gekennzeichnet, dass** Schaufelfüße der Rotorschaufeln (10a, 10b) in Schritt b) in einer komplementären Nut eines Rotorgrundkörpers angeordnet und festgelegt werden.

11. Verfahren nach einem der Ansprüche 8 bis 10, **dadurch gekennzeichnet, dass** in Schritt a) wenigstens zwei Gruppen von Rotorschaufeln (10a, 10b) mit unterschiedlichen Schaufelblattgeometrien bereitgestellt werden.

12. Flugzeugtriebwerk, umfassend einen Rotor nach einem der Ansprüche 1 bis 7 und/oder einen Schaufelkranz, welcher mittels eines Verfahrens nach einem der Ansprüche 8 bis 11 hergestellt ist.

## Claims

1. A rotor for a turbomachine, particularly for an aircraft engine, with a blade ring comprising a plurality of differently configured rotor blades (10a, 10b) with blade platforms (14a, 14b) being in flush contact with each other, wherein the blade ring comprises at least two groups of differently designed rotor blades (10a, 10b), wherein each group of rotor blades (10a, 10b) are assigned to the blade platforms (14a, 14b), each of which can be brought into flush contact with a complementary blade platform (14a, 14b) of at least one other group of rotor blades (10a, 10b) and not with a blade platform (14a, 14b) of the same group of rotor blades (10a, 10b) **characterized in that** each blade platform (14a) of a first group of rotor blades (10a) comprises at least a marginal depression, in which a complementary marginal elevation of an adjacent blade platform (14b) of an assigned second group of rotor blades (10b) is positively arranged.

2. A rotor according to claim 1, **characterized in that** the depression and /or elevation of the associated blade platform (14a, 14b) is inserted with the aid of a separating process, particularly by milling and/or grinding, into the associated blade platform (14a, 14b).

3. A rotor according to claim 2, **characterized in that** each blade platform (14a) of the first group of rotor blades (10a) comprises a marginal depression and oppositely a marginal elevation and each blade platform (14b) of the second group of rotor blades (10b) comprises a marginal elevation complementary to the depression on the blade platform (14a) of the first group and a marginal depression complementary to the elevation of the blade platform (14a) of the first group.

4. A rotor according to one of claims 1 to 3, **characterized in that** the depressions and the complementary elevations are configured in the area of the lateral contact surfaces of the rotor blades (10a, 10b), wherein the elevations are positively arranged in the assigned depressions.

5. A rotor according to one of claims 1 to 4, **characterized in that** at least two of the groups of rotor blades (10a, 10b) comprise different blade geometries.

6. A rotor according to one of claims 1 to 5, **characterized in that** at least two groups of rotor blades (10a, 10b) comprise blade platforms (14a, 14b) having mutually corresponding lateral contact surfaces (III).

7. A rotor according to claim 6, **characterized in that** the contact surfaces (III) are configured at an angle and/or corrugated and/or jagged and/or in an irregular form.

8. A method for manufacturing a blade ring of a rotor for a turbomachine, particularly for an aircraft engine, comprising the following steps:
a) providing at least two groups of differently configured rotor blades (10a, 10b), wherein each group of rotor blades (10a, 10b) are assigned to blade platforms (14a, 14b), with at least one group of rotor blades (10a, 10b) which can be brought into flush contact with at least one other group of rotor blades (10a, 10b) and not with a blade platform (14a, 14b) from the same group of rotor blades (10a, 10b); and
b) arranging the rotor blades (10a, 10b) in the form of the blade ring, wherein in each case mutually complementary blade platforms (14a, 14b) of the at least two groups of rotor blades (10a, 10b) are brought into flush contact with each other
is **characterized in that**
each blade platform (14a) of a first group of rotor blades (10a) comprises at least one marginal depression, in which a complementary marginal elevation of an adjacent blade platform (14b) is positively engaged with an assigned second group of rotor blades (10b).

9. A method according to claim 8, **characterized in that** in step b) blade platforms (14a) of a first group of rotor blades (10a) and blade platforms (14b) of a second group of rotor blades (10b) are alternately brought into contact with each other.

10. A method according to claims 8 or 9, **characterized in that** the blade roots of the rotor blades (10a, 10b) in step b) are arranged and fixed in a complementary groove of a rotor base body.

11. A method according to one of claims 8 to 10, **characterized in that** in step a) at least two groups of rotor blades (10a, 10b) are made available with different rotor blade geometries.

12. Aircraft engine, comprising a rotor according to one of the claims 1 to 7 and/or a blade ring, which is manufactured according to one of the claims 8 to 11.

## Revendications

1. Rotor destiné à une turbomachine, en particulier un moteur d'avion, comprenant une couronne d'aubes qui comporte une pluralité d'aubes de rotor (10a, 10b) de configurations différentes munies de plates-formes d'aube (14a, 14b) en appui affleuré les unes contre les autres, la couronne d'aubes comportant au moins deux groupes d'aubes de rotor (10a, 10b) de configurations différentes, chaque groupe d'aubes de rotor (10a, 10b) étant associé à des plates-formes d'aube (14a, 14b) qui peuvent chacune être amenées en appui affleuré avec une plate-forme d'aube complémentaire (14a, 14b) d'au moins un autre groupe d'aubes de rotor (10a, 10b) et pas avec une plate-forme d'aube (14a, 14b) du même groupe d'aubes de rotor (10a, 10b), **caractérisé en ce que** chaque plate-forme d'aube (14a) d'un premier groupe d'aubes de rotor (10a) comporte au moins un évidement marginal dans lequel une saillie marginale complémentaire d'une plate-forme d'aube adjacente (14b) d'un deuxième groupe associé d'aubes de rotor (10b) est disposé à complémentarité de formes.

2. Rotor selon la revendication 1, **caractérisé en ce que** l'évidement et/ou la saillie de la plate-forme d'aube correspondante (14a, 14b) est introduit dans la plate-forme d'aube correspondante (14a, 14b) au moyen d'un procédé de séparation, en particulier par fraisage et/ou meulage.

3. Rotor selon la revendication 2, **caractérisé en ce que** chaque plate-forme d'aube (14a) du premier groupe d'aubes de rotor (10a) comporte un évidement marginal et une saillie marginale opposée et chaque plate-forme d'aube (14b) du deuxième groupe d'aubes de rotor (10b) comporte une saillie marginale complémentaire de l'évidement de la plate-forme d'aube (14a) du premier groupe et un évidement marginal complémentaire de la saillie de la plate-forme d'aube (14a) du premier groupe.

4. Rotor selon l'une des revendications 1 à 3, **caractérisé en ce que** les évidements et les saillies complémentaires sont disposés au niveau de surfaces de contact latérales des aubes de rotor (10a, 10b), les saillies étant disposées dans les évidements associés par complémentarité de formes.

5. Rotor selon l'une des revendications 1 à 4, **caractérisé en ce que** les au moins deux groupes d'aubes de rotor (10a, 10b) ont des géométries d'aube différentes.

6. Rotor selon l'une des revendications 1 à 5, **caractérisé en ce que** les au moins deux groupes d'aubes de rotor (10a, 10b) comportent des plates-formes d'aube (14a, 14b) ayant des surfaces d'appui latérales (III) qui correspondent les unes aux autres.

7. Rotor selon la revendication 6, **caractérisé en ce que** les surfaces d'appui (III) sont obliques et/ou ondulées et/ou dentelées et/ou irrégulières.

8. Procédé de réalisation d'une couronne d'aubes d'un rotor destinée à une turbomachine, notamment un moteur d'avion, comprenant les étapes suivantes visant à :
a) produire au moins deux groupes d'aubes de rotor (10a, 10b) de configurations différentes, chaque groupe d'aubes de rotor (10a, 10b) étant associé à des plates-formes d'aube (14a, 14b) qui peuvent être amenées en appui affleuré avec une plate-forme d'aube complémentaire (14a, 14b) d'au moins un autre groupe d'aubes de rotor (10a, 10b) et non avec une plate-forme d'aube (14a, 14b) du même groupe d'aubes de rotor (10a, 10b) ; et
b) disposer les aubes de rotor (10a, 10b) en forme de couronne d'aubes, des plates-formes d'aube (14a, 14b) complémentaires entre elles des au moins deux groupes d'aubes de rotor (10a, 10b) étant amenées en appui affleuré les unes contre les autres,
**caractérisé en ce que**
chaque plate-forme d'aube (14a) d'un premier groupe d'aubes de rotor (10a) comporte au moins un évidement marginal dans lequel une saillie marginale complémentaire d'une plate-forme d'aube adjacente (14b) d'un deuxième groupe associé d'aubes de rotor (10b) est disposée par complémentarité de formes.

9. Procédé selon la revendication 8, **caractérisé en ce que**, à l'étape (b), des plates-formes d'aube (14a) d'un premier groupe d'aubes de rotor (10a) et des plates-formes d'aube (14b) d'un deuxième groupe d'aubes de rotor (10b) sont amenées alternativement en appui les unes contre les autres.

10. Procédé selon la revendication 8 ou la revendication 9, **caractérisé en ce que** les pieds des aubes de rotor (10a, 10b) sont disposés et fixés à l'étape b) dans une rainure complémentaire du corps de base du rotor.

11. Procédé selon l'une des revendications 8 à 10, **caractérisé en ce qu'**au moins deux groupes d'aubes de rotor (10a, 10b) ayant des géométries d'aube différentes sont produits à l'étape a).

12. Moteur d'avion comprenant un rotor selon l'une des revendications 1 à 7 et/ou une couronne d'aubes qui est fabriquée par un procédé selon l'une des revendications 8 à 11.
